# FASCICULE DE BREVET EUROPEEN

(11) **EP 1 599 295 B1**
(45) Date de publication et mention de la délivrance du brevet: **01.08.2007**
(21) Numéro de dépôt: 04716261.5
(22) Date de dépôt: 02.03.2004
(51) Int. Cl.: B05D 7/22, B05D 1/02

(54) **PROCEDE DE DECORATION D'UN FLACON**
VERFAHREN ZUM DEKORIEREN EINES BEHÄLTERS
BOTTLE DECORATION METHOD

(30) Priorité: 03.03.2003 FR 0302540
(43) Date de publication de la demande: 30.11.2005
(73) Titulaire: Societe Lotoise d'Evaporation, 46600 Martel (FR)
(72) Inventeur: ROCCA, Daniel, F-19100 Brive (FR); PIVAUDAN, Mathieu, F-46600 Baladou (FR)
(74) Mandataire: Cabinet BARRE LAFORGUE & associés
(86) Numéro de dépôt international: PCT/FR2004/000479
(87) Numéro de publication internationale: WO 2004/080613

(56) Documents cités:
- EP-A- 0 223 998
- EP-A- 1 148 157
- WO-A-01/51222
- CH-A- 496 482
- DE-A- 4 333 859
- JP-A- 53 052 547
- US-A- 4 183 974
- US-A- 4 606 942

## Description

La présente invention concerne un procédé de décoration d'un flacon et plus particulièrement un procédé permettant de réaliser un décor à l'intérieur du flacon.

L'esthétique des produits est, de nos jours, un élément important de choix pour les donneurs d'ordres. Aussi, quel que soit le domaine dans lequel ils exercent, les constructeurs cherchent à donner à leurs produits la meilleure esthétique possible, de façon à provoquer un réflexe d'achat par les consommateurs.

Le domaine de la mode, de la bijouterie, de la cosmétique, et de la parfumerie est, bien entendu, très concerné par l'esthétique des produits et de leur emballage éventuel, et tout un chacun a pu constater que, notamment les parfumeurs, cherchent à attirer la clientèle par des flacons qui se différencient de la concurrence en proposant leurs parfums dans des flacons de plus en plus esthétiques et originaux dans leurs formes et leurs décors.

L'invention propose un nouveau procédé de décoration permettant la décoration d'un flacon par l'intérieur, ce qui permet d'obtenir un décor particulièrement élégant et qui est protégé des agressions externes comme, par exemple, les frottements.

Grâce au procédé de l'invention, il est possible de réaliser un décor intérieur comprenant, par exemple, une seule couche de revêtement décoratif, associée s'il le faut à une couche transparente, servant d'isolant insensible au contenu souvent alcoolisé ou contenant divers produits chimiques cosmétiques, ou une couche comprenant des zones transparentes ou semi-transparentes, voire des différentes couleurs mélangées entre elles de façon structurée ou non structurée, voire la réalisation d'un décor de plusieurs couleurs, et différents aspects métalliques qui peuvent être aussi colorés.

Ainsi, l'invention concerne un procédé conforme à la revendication 1.

Par ailleurs, le procédé de décoration de l'invention d'un flacon consiste, dans une étape principale, à pulvériser de la poudre ou du liquide à l'intérieur du flacon, la pulvérisation se faisant sous la forme d'un brouillard.

Notons que la pulvérisation est faite grâce à une buse de pulvérisation introduite dans le flacon, par son embouchure, tandis que, parallèlement à la pulvérisation, il est procédé à une aspiration, pour créer une dépression à l'intérieur du flacon.

Ajoutons que le poudrage se fait avantageusement sur un flacon chaud; aussi, dans une étape précédant l'étape de pulvérisation, il est procédé au chauffage du flacon.

Dans une étape supplémentaire faisant suite à l'étape de pulvérisation, il est procédé à un séchage.

Selon une caractéristique complémentaire, la poudre pulvérisée lors de l'étape principale de pulvérisation est une laque poudre sans solvant, qui est un extrait sec et, par exemple, une poudre de type époxy, de type polyuréthane, polyester, voire polyéthylène et ses dérivés.

Ajoutons que, dans une étape ultérieure faisant suite à l'étape de séchage, il est procédé à une étape de refroidissement.

Selon un mode préféré d'exécution, le procédé, consiste à pulvériser une poudre d'une première couleur, pour former une première couche de décors de couleurs ayant une première couleur, puis, dans une étape intermédiaire, on détruit la couche dans des zones déterminées, et ce, par exemple, par méthode laser, puis, on pulvérise dans le flacon une poudre d'une deuxième couleur, pour réaliser une deuxième couche de décor de couleur ayant la deuxième couleur.

Selon un autre mode d'exécution, on réalise un décor interne par plus de deux couches de couleurs différentes et l'on détruit seulement la première couche pour laisser apparaître dans ces zones détruites la deuxième couche, tandis que les deux premières couches sont détruites dans d'autres zones pour laisser apparaître la troisième couche.

D'autres caractéristiques et avantages de l'invention se dégageront de la description qui va suivre donnée qu'à titre d'exemples non limitatifs.

Le procédé de l'invention est destiné à la décoration par l'intérieur d'un flacon transparent ou translucide, ledit flacon étant en verre. Le procédé est particulièrement bien adapté à la décoration des flacons utilisés dans le domaine de la cosmétique tels que des flacons de parfum, d'eau de toilette, ou d'eau de Cologne, ou autres contenants, tels que du rouge à lèvres, du mascara, du vernis à ongle.

Selon le procédé de l'invention, la décoration est réalisée à l'intérieur de ce dernier, de façon à recouvrir la surface intérieure d'un décor, constitué par un revêtement. Selon le procédé de décoration, il est réalisé au moins une couche de décoration sachant, comme on le verra plus loin, que la décoration peut être réalisée grâce à plusieurs couches de laques, dont la couche en contact permanent avec le contenu est totalement insensible et inattaquable par ce dernier.

L'étape principale du procédé consiste à pulvériser de la poudre à l'intérieur du flacon, la pulvérisation se faisant sous la forme d'un brouillard. La pulvérisation est faite grâce à une buse de pulvérisation introduite dans le flacon par son embouchure, la buse étant disposée à l'extrémité d'un tube de pulvérisation et étant constituée par une canalisation centrale comprenant, par exemple, un ensemble de trous radiaux reliés à un réservoir contenant le produit à pulvériser. Par ailleurs, le tube de pulvérisation comprend un canal périphérique d'aspiration. Bien entendu, la buse de pulvérisation peut avoir toute autre construction.

La poudre pulvérisée lors de l'étape principale de pulvérisation est une laque poudre sans solvant, qui est un extrait sec et, par exemple, une poudre de type époxy, de type polyuréthane, polyester, voire polyéthylène, Surlyn ®, ou autre. Le principe est développé pour qu'une dépression permanente se crée dans le flacon, permettant ainsi l'arrivée en suspension de la poudre et sa répartition homogène à l'intérieur de ce dernier, par l'intermédiaire de réglages précis des débits de poudre et d'aspiration.

Le poudrage se fait avantageusement sur un flacon chaud ; aussi, dans une étape précédant l'étape de pulvérisation, il est procédé au chauffage du flacon, le chauffage se faisant, par exemple, grâce à de l'air chaud, ou avantageusement par rayonnement.

Lors de l'étape de pulvérisation, il se forme, sur la surface intérieure du flacon, un revêtement décoratif, qui doit être séché, par exemple, par polymérisation.

Ainsi, dans une étape supplémentaire faisant suite à l'étape de pulvérisation, il est procédé à un séchage, par exemple, du type polymérisation. Lors de l'étape supplémentaire de séchage, il est procédé au chauffage du flacon comprenant sa couche interne de décor, le chauffage pouvant être fait, par exemple, par air chaud ou passage en étuve, par exemple, pendant 7 minutes à 170°, de façon à réaliser un genre de cuisson.

Dans une étape ultérieure faisant suite à l'étape de séchage, il est procédé à une étape de refroidissement. Cette étape doit être lente, afin d'éviter que des chocs thermiques, qui pourraient nuirent à l'accrochage de la ou des couches de décoration, n'interviennent.

Selon le procédé de l'invention, on peut, par exemple, pulvériser une poudre d'une première couleur (C1) pour former une première couche de décors de couleur ayant une première couleur (C1). Puis, dans une étape intermédiaire, on peut détruire la couche dans des zones déterminées, et ce, par exemple, par méthode laser. Dans cette opération de destruction de la couche, on peut faire un marquage sans couleur, puis, on pulvérise dans le flacon une poudre d'une deuxième couleur (C2), pour réaliser une deuxième couche de décor de couleur ayant la deuxième couleur. Cette deuxième couche ne sera visible de l'extérieur que dans les zones ou la première couche de première couleur a été détruite. On pourra ainsi, et ce, grâce au procédé, réaliser des décors de différentes couleurs, ou détruire, par exemple, par laser, la ou les couches de décor interne, pour laisser une zone sans décor, afin de rendre visible le niveau du contenu du flacon. On conservera dans tous les cas, si besoin, la couche finale en contact permanent avec le contenu, afin de garantir aucune migration dans le temps des produits chimiques ou colorants contenus dans la couche de décor et le produit qui constitue le produit cosmétique.

Ajoutons que le procédé permet aussi de réaliser un décor interne avec, par exemple, trois couches de couleurs différentes, et qu'en fonction de ces couches il sera possible de détruire seulement la première couche pour laisser apparaître dans ces zones détruites la deuxième couche, tandis que les deux premières couches pourraient être détruites dans d'autres zones, pour laisser apparaître la troisième couche, le laser ne détruisant que les couches de laque avec pigments.

Bien entendu, l'invention n'est pas limitée aux modes de réalisation décrits et représentés à titre d'exemples, mais elle comprend aussi tous les équivalents techniques ainsi que leurs combinaisons.

## Revendications

1. /- Procédé de décoration d'un flacon transparent ou translucide en verre pour contenir un liquide tel qu'un parfum, ou similaire, **caractérisé en ce qu'**il consiste à réaliser une décoration à l'intérieur du flacon, par pulvérisation sous forme d'un brouillard d'au moins une couche de laque en poudre sans solvant sur la surface interne du flacon.

2. /- Procédé selon la revendication 1, **caractérisé en ce que** la pulvérisation est réalisée grâce à une buse de pulvérisation introduite dans le flacon, par son embouchure.

3. /- Procédé selon l'une des revendications 1 ou 2, **caractérisé en ce que**, simultanément à la pulvérisation, il est procédé à une aspiration, pour créer une dépression à l'intérieur du flacon.

4. /- Procédé selon l'une des revendications 1 à 3, **caractérisé en ce que** la décoration présente une couche en contact permanent avec le contenu, et **en ce que** cette couche est réalisée de façon à être totalement insensible et inattaquable par ce contenu.

5. /- Procédé selon l'une des revendications 1 à 4, **caractérisé en ce qu'**il est procédé au chauffage du flacon dans une étape précédant la pulvérisation, le poudrage se faisant sur un flacon chaud.

6. /- Procédé selon l'une des revendications 1 à 5, **caractérisé en ce que**, dans une étape supplémentaire faisant suite à la pulvérisation, il est procédé à un séchage par chauffage.

7. /- Procédé selon la revendication 6, **caractérisé en ce que**, dans une étape ultérieure faisant suite à l'étape de séchage, il est procédé à une étape de refroidissement.

8. /- Procédé selon l'une des revendications 1 à 7, **caractérisé en ce que** la laque en poudre est choisie dans le groupe formé des poudres époxy, polyuréthane, polyester, polyéthylène et ses dérivés.

9. /- Procédé selon l'une des revendications 1 à 8, **caractérisé en ce que** la décoration intérieure est réalisée par pulvérisation d'au moins une couche de laque en poudre de couleur de façon à recouvrir la surface intérieure d'un décor de couleur.constitué par un revêtement.

10. /- Procédé selon l'une des revendications 1 à 9, **caractérisé en ce qu'**il consiste à pulvériser une laque en poudre d'une première couleur (C1), pour former une première couche de décor de couleur ayant une première couleur (C1), puis, dans une étape intermédiaire, on détruit la couche dans des zones déterminées, et ce, par exemple, par un méthode laser, puis, on pulvérise dans le flacon une laque en poudre d'une deuxième couleur (C2), pour réaliser une deuxième couche de décor de couleur ayant la deuxième couleur.

11. /- Procédé selon l'une des revendications 1 à 10, **caractérisé en ce qu'**on réalise un décor interne par plus de deux couches de couleurs différentes, et que l'on détruit seulement la première couche pour laisser apparaître, dans ces zones détruites, la deuxième couche, tandis que les deux premières couches sont détruites dans d'autres zones pour laisser apparaître à troisième couche.

## Claims

1. Method for decorating a transparent or translucent glass bottle for holding a liquid such as a perfume or the like, **characterised in that** it comprises producing a decoration on the inside of the bottle by spraying, in the form of a mist, at least one layer of solvent-free powder lacquer onto the inside surface of the bottle.

2. Method according to claim 1, **characterised in that** spraying is carried out by means of a spray nozzle introduced into the bottle through its mouth.

3. Method according to either claim 1 or claim 2, **characterised in that** suction is carried out at the same time as spraying, in order to create a low pressure inside the bottle.

4. Method according to any one of claims 1 to 3, **characterised in that** the decoration has a layer that is permanently in contact with the contents, and **in that** this layer is so produced that it is wholly insensitive and resistant to the contents.

5. Method according to any one of claims 1 to 4, **characterised in that** the bottle is heated in a step that precedes spraying, coating with powder being carried out on a hot bottle.

6. Method according to any one of claims 1 to 5, **characterised in that**, in an additional step that follows spraying, drying by heating is carried out.

7. Method according to claim 6, **characterised in that**, in a final step that follows the drying step, a cooling step is carried out.

8. Method according to any one of claims 1 to 7, **characterised in that** the powder lacquer is selected from the group formed by powders of epoxy, polyurethane, polyester, polyethylene and its derivatives.

9. Method according to any one of claims 1 to 8, **characterised in that** the internal decoration is produced by spraying at least one layer of coloured powder lacquer in order to cover the inside surface with a coloured decoration constituted by a coating.

10. Method according to any one of claims 1 to 9, **characterised in that** it comprises spraying a powder lacquer of a first colour (C1) to form a first coloured decorative layer having a first colour (C1) and then, in an intermediate step, the layer is destroyed in predetermined areas, for example by a laser method, and then a powder lacquer of a second colour (C2) is sprayed into the bottle in order to produce a second coloured decorative layer having the second colour.

11. Method according to any one of claims 1 to 10, **characterised in that** an internal decoration is produced by means of more than two layers of different colours, and **in that** only the first layer is destroyed to reveal, in the destroyed areas, the second layer, while the first two layers are destroyed in different areas to reveal a third layer.

## Patentansprüche

1. - Dekorationsverfahren eines transparenten oder lichtdurchlässigen Flakons aus Glas zum Enthalten einer Flüssigkeit, wie z. B. Parfüm oder dergleichen, **dadurch gekennzeichnet, dass** es in der Realisierung einer Dekoration im Innern des Flakons durch Aufsprühen in Form eines Nebels von wenigstens einer Lackschicht aus Pulver ohne Lösungsmittel auf der Innenfläche des Flakons besteht.

2. - Verfahren gemäß Anspruch 1, **dadurch gekennzeichnet, dass** das Aufsprühen dank einer in den Flakon durch seine Öffnung eingeführte Sprühdüse realisiert wird.

3. - Verfahren gemäß Anspruch 1 oder 2, **dadurch gekennzeichnet, dass** gleichzeitig zu dem Aufsprühen ein Ansaugen vorgenommen wird, um im Innern des Flakons einen Unterdruck herzustellen.

4. - Verfahren gemäß Anspruch 1 bis 3, **dadurch gekennzeichnet, dass** die Dekoration eine sich in permanentem Kontakt mit dem Inhalt befindende Schicht aufweist und dass diese Schicht derart realisiert wird, dass sie gegenüber diesem Inhalt völlig unsensibel und unangreifbar ist.

5. - Verfahren gemäß Anspruch 1 bis 4, **dadurch gekennzeichnet, dass** ein Aufheizen des Flakons in einer Stufe vor dem Aufsprühen erfolgt, wobei das Aufbringen des Pulvers auf dem heißen Flakon erfolgt.

6. - Verfahren gemäß Anspruch 1 bis 5, **dadurch gekennzeichnet, dass** in einer zusätzlichen, auf das Aufsprühen folgende Stufe ein Trocknen durch Aufheizen erfolgt.

7. - Verfahren gemäß Anspruch 6, **dadurch gekennzeichnet, dass** in einer späteren, auf die Trocknungsstufe folgende Stufe eine Abkühlungsstufe erfolgt.

8. - Verfahren gemäß Anspruch 1 bis 7, **dadurch gekennzeichnet, dass** der Lack aus Pulver aus der aus Epoxid-, Polyurethan-, Polyester-, Polyethylenpulver und seinen Derivaten gebildeten Gruppe ausgewählt wird.

9. - Verfahren gemäß Anspruch 1 bis 8, **dadurch gekennzeichnet, dass** die innere Dekoration durch Aufsprühen von wenigstens einer Lackschicht aus Pulver derart realisiert wird, dass die Innenfläche eines aus einer Beschichtung gebildeten farbigen Dekors abgedeckt wird.

10. - Verfahren gemäß Anspruch 1 bis 9, **dadurch gekennzeichnet, dass** es in dem Aufsprühen eines Lacks als Pulver in einer ersten Farbe (C1) besteht, um eine erste farbige Dekorschicht in einer ersten Farbe (C1) zu bilden, und dann in einer Zwischenschicht die Schicht in bestimmten Bereichen zerstört wird, und zwar z. B. durch ein Laserverfahren, dann in dem Flakon ein Lack aus Pulver in einer zweiten Farbe (C2) aufgesprüht wird, um eine zweite farbige Dekorschicht in der zweiten Farbe zu realisieren.

11. - Verfahren gemäß Anspruch 1 bis 10, **dadurch gekennzeichnet, dass** ein inneres Dekor durch mehr als zwei Schichten unterschiedlicher Farbe realisiert wird und nur die erste Schicht zerstört wird, um in diesen zerstörten Bereichen die zweite Schicht durchscheinen zu lassen, während die zwei ersten Schichten in anderen Bereichen zerstört werden, um die dritte Schicht durchscheinen zu lassen.
